# EUROPÄISCHE PATENTSCHRIFT

(11) **EP 0 667 506 B1**
(45) Veröffentlichungstag und Bekanntmachung des Hinweises auf die Patenterteilung: **11.03.1998**
(21) Anmeldenummer: 94119102.5
(22) Anmeldetag: 03.12.1994
(51) Int. Cl.: F42C 15/42

(54) **Fernsteuersystem für Minen**
Remote control for mines
Télécommande pour mines

(30) Priorität: 09.02.1994 DE 4403998
(43) Veröffentlichungstag der Anmeldung: 16.08.1995
(73) Patentinhaber: Rohde & Schwarz GmbH & Co. KG, D-81671 München (DE)
(72) Erfinder:
(74) Vertreter: Graf, Walter, Dipl.-Ing.

(56) Entgegenhaltungen:
- EP-A- 0 050 268
- EP-A- 0 215 291
- DE-A- 3 139 852
- DE-C- 4 027 150
- FR-A- 2 563 399
- FR-A- 2 676 561

## Beschreibung

Ein Fernsteuer- und Programmiersystem dieser Art für Minen und andere Sperren ist bekannt (System RABAS der Firma Rohde & Schwarz, Datenblatt PD 756.9045.11 vom Juni 1990). Die Steuerbefehle werden über die Funkstrecke bei der Fernsteuerung entweder unmittelbar als codierte Befehle zur Mine übertragen oder gegebenenfalls auch als codierte Speicheradressen, unter welchen die jeweiligen Steuerbefehle im Programmspeicher des Fernbediengerätes und der Mine abgespeichert sind. Es ist auch schon bekannt, sowohl im Fernbediengerät als auch in der Mine einen zusätzlichen Codewortspeicher vorzusehen und bei der Programmierung über einen Zufallsgenerator die Speicheradressen, unter welchen die jeweiligen Steuerbefehle im Programmspeicher abgespeichert sind, als Codewörter zu verschlüsseln und nur diese verschlüsselten Codewörter, die für einen Nichtberechtigten nicht lesbar sind, vom Fernbediengerät zur Mine zu übertragen (DE-PS 40 27 150). Selbst wenn die übertragenen Speicheradressen codiert sind oder nur die durch einen Zufallsgenerator erzeugten Codewörter übertragen werden, besteht die Gefahr, daß der Gegner die vom Funksender ausgestrahlten codierten Adressen oder Codewörter empfängt und seinerseits diese Signale wiederholt aussendet und so unbefugt und unkontrolliert auf die ausgelegten Minen einwirkt.

Zur verschlüsselten Informationsübertragung zwischen mobilen Sende-Empfangsstationen ist es an sich schon bekannt, sowohl sende- als auch empfangsseitig eine Uhr vorzusehen und bei der Erzeugung der Codierparameter, in Abhängigkeit von denen in einem Pseudonoise (PN)-Generator die eigentliche Codiervorschrift zum Codieren der zu verschlüssenden Information erzeugt wird, in Abhängigkeit von der Momentanzeit zu ändern (Europäische Patentanmeldung 0 050 268). Dabei werden die von einem Schlüsselgeber erzeugten binären Codierparameter mit den binären Ausgangssignalen der Zeituhr fortwährend zu neuen Codierparametern (Schlüssel) verknüpft und gleichzeitig der PN-Generator auf seine Anfangsposition zurückgestellt. Dadurch kann eine Verschlüsselung mit einer relativ kurzen PN-Folgeperiode durchgeführt werden. Bei diesem bekannten System ist außerdem schon vorgesehen, sende- und empfangsseitig jeweils ein Frequenzadressenregister vorzusehen und in Abhängigkeit von der Ablaufsteuerung vor Beginn eines für Rufzwecke vorgesehenen Zeitschlitzes oder eines Sende- bzw. Empfangsinformationsblockes im Sender und im Empfänger jeweils eine neue Übertragungsfrequenz einzustellen (Frequenzsprungverfahren). Selbst bei kombinierter Anwendung dieser bekannten Verschlüsselung der zu übertragenden Information und des Frequenzsprungverfahrens wäre dieses bekannte System für die Fernsteuerung von Minen nicht sicher genug, da durch wiederholtes Aufnehmen der Sendungen bei Kenntnis des Algorithmus aufgrund der wiederholten Rückstellung des PN-Gernerators die Codierparameter von einem Nichtberechtigten herausgefunden werden können und dann wieder eine Fremdbeeinflussung des Fernsteuersystems möglich ist.

Entsprechendes gilt für eine bekannte elektronische Schließeinrichtung für Kraftfahrzeuge (Europäische Patentanmeldung 0 215 291), bei der sowohl im Schlüssel (Sender) als auch im Schloß (Empfänger) jeweils wieder synchrone Zeitsteuereinrichtungen vorgesehen sind, wobei zur Verschlüsselung der vom Schlüssel zum Schloß zu übertragenden Kennziffer eine Codiervorschrift benutzt wird, die in Abhängigkeit von den Zeitsteuereinrichtungen zeitabhängig unterschiedlich erzeugt wird. Auch das Prinzip dieser bekannten Schließeinrichtung wäre für ein Fernsteuersystem für Minen nicht geeignet, da die Übertragung der verschlüsseiten Steuerbefehle immer bei der gleichen Sendefrequenz erfolgt und auch damit ein Nichtberechtigter die Möglichkeit hat, durch längere Beobachtung der codierten Befehle deren Codierung zu erkennen.

Es ist Aufgabe der Erfindung, ein Fernsteuersystem für Minen und andere Sperren zu schaffen, das gegen Fremdbeeinflussung absolut sicher ist.

Diese Aufgabe wird ausgehend von einem Fernsteuersystem für Minen laut Oberbegriff des Hauptanspruches durch dessen kennzeichnende Merkmale gelöst. Vorteilhafte Weiterbildungen ergeben sich aus den Unteransprüchen.

Beim erfindungsgemäßen Fernsteuersystem wird unabhängig von der Art der Übertragung der Steuerbefehle durch die sowohl in der Mine als auch im Fernbedienungsgerät eingebauten synchron arbeitenden Zeitsteuereinrichtungen die Möglichkeit geschaffen, verschiedene Parameter der Befehlsübertragung zeitabhängig zu verändern, so daß der Gegner nur sich mit der Zeit ändernde Signale empfängt, die nicht mehr zeitkonstant sind und daher von ihm nicht ausgewertet und auch nicht zur Störung des Fernsteuersystems wiedererzeugt werden können. Damit ist ein solches Fernsteuersystem gegen Fremdbeeinflussung völlig sicher. Für die zeitabhängige Beeinflussung der Steuerbefehlsübertragung gibt es dabei verschiedene Möglichkeiten. Eine erste Möglichkeit ist, daß gesteuert durch die synchron arbeitenden Zeitsteuereinrichtungen im Fernbediengerät und in der Mine der Code zeitabhängig geändert wird, mit dem die Befehle bzw. die Speicheradressen oder die entsprechenden Codewörter übertragen werden. Eine andere Möglichkeit besteht darin, die Steuerbefehle über den Funksender wiederholt auf verschiedenen Frequenzen zu senden (frequency hopping) oder zu verschiedenen nicht vorhersehbaren Zeiten zu senden (time hopping). Die zeitsynchron arbeitenden Zeitsteuereinrichtungen sind im einfachsten Fall zeitsynchron arbeitende Uhren, die auf geeignete Weise synchronisiert sind, beispielsweise über das sogenannte GPS-System (Global Positioning System). Es können aber auch elektronische Zeitsteuereinrichtungen verwendet werden, beispielsweise in Form von elektronischen Zählern, die jeweils durch einen über den Funksender ausgestrahlten Steuerbefehl gleichzeitig im Programmiergerät und in der Mine synchron gestartet werden und damit dann als synchron arbeitende Zeitsteuereinrichtungen wirken.

Die Erfindung wird im folgenden anhand einer schematischen Zeichnung an einem Ausführungsbeispiel näher erläutert.

Die Fig. zeigt ein erfindungsgemäßes Fernsteuer- und Programmiersystem für Minen M, das ein Fernbediengerät aufweist, das im gezeigten Ausführungsbeispiel aus einem Programmierteil P und einem Fernbedienteil F besteht. Durch die Aufteilung des Fernbediengeräts in ein Programmierteil und in ein Fernbedienteil können einerseits an einer Stelle Minen programmiert und verlegt werden und an einer anderen Stelle über das Fernbedienteil die Minen gesteuert werden. Die beiden Geräteteile P und F können natürlich auch in einem einzigen Gerät zusammengefaßt werden.

Der Programmierteil P besteht aus einem Mikroprozessor 1 mit zugehörigem Arbeitsspeicher 2, einer Uhr 3 und einer Bedientaste 6. Im Programmierteil P ist ferner noch ein Zufallsgenerator vorgesehen, der fortlaufend zufällig erzeugte Codierparameter liefert, die beim Codieren der Steuerbefehle benutzt werden. Am Programmierteil P ist ferner eine Vorrichtung zur Aufnahme eines gesonderten Codespeichers S vorgesehen, der beispielsweise als übliche Magnetkarte ausgebildet und in einen entsprechenden Schlitz des Programmierteils P einsetzbar ist. Über einen induktiven Koppler 5 des Programmierteils P können auf kürzestem Wege Signale zu einem entsprechenden induktiven Koppler 27 in der Mine M übertragen werden.

Der Fernbedienteil F besteht wieder aus einem Mikroprozessor 10 mit zugehörigem Arbeitsspeicher 11, einer mit dem Mikroprozessor 10 verbundenen Uhr 13, einer Codierlogik 14 mit Codespeicher 15 und einer mit dem Mikroprozessor 10 zusammenwirkenden Bedientastatur 12 sowie eine Aufnahmevorrichtung für den Codespeicher S. In einem Programmspeicher 16 sind unter vorbestimmten Adressen A, B, C, D verschiedene Steuerbefehle für die Mine abgespeichert, unter der Adresse A beispielsweise der Befehl "Mine aktivieren", unter der Adresse B der Befehl "Mine deaktivieren" usw. Über einen Funksender 17 können die Steuerbefehle zu einem Funkempfänger 22 in der Mine M übertragen werden.

In der Mine M ist ein dem Programmspeicher 16 entsprechender Programmspeicher 26 angeordnet, in welchem wiederum unter den gleichen Adressen A, B, C ... die gleichen Steuerbefehle wie im Speicher 16 abgespeichert sind. Außerdem ist noch eine Decodierlogik 24 mit zugehörigem Codespeicher 25 und ein Mikroprozessor 20 mit Arbeitsspeicher 21 vorgesehen, dem wieder eine Uhr 23 zugeordnet ist und über den außerdem die Zünd- und Sicherungseinrichtungen 28 der Mine gesteuert sind.

Mit einem System dieser Art kann eine zu verlegende Mine M wie folgt programmiert werden:

Die Speicherkarte S wird in die Aufnahmevorrichtung des Programmierteils P einsteckt. Dann wird die Programmiertaste 6 betätigt. Unter Berücksichtigung der momentanen Uhrzeit der Uhr 3 werden dann die durch den Zufallsgenerator erzeugten Codierparameter zeitabhängig erfaßt und diese somit auch die jeweilige Uhrzeit enthaltenden Codierparameter werden einerseits auf die Speicherkarte S aufgespeichert und gleichzeitig über die induktive Verbindung 5-27 (der Koppler 27 der Mine M wird zu diesem Zweck möglichst nahe an den Koppler 5 des Programmierteils P gebracht) zur Mine M übertragen und dort im Codespeicher 25 der Decodierlogik 24 abgespeichert. Damit enthält der Codespeicher S des Programmierteils P und auch der Codespeicher 25 der Mine M jeweils die zufällig erzeugten Codierparameter, die zur Erzeugung einer zeitabhängigen Codier- bzw. Decodiervorschrift nötig sind.

Zur Fernsteuerung der Mine M über den Fernbedienteil F wird die Speicherkarte S aus dem Programmierteil P herausgenommen und in den Fernbedienteil F eingesteckt, dort werden die abgespeicherten Codierparameter ausgelesen und in den Codespeicher 15 der Codierlogik 14 eingelesen. Soll nun beispielsweise in einem beliebigen Zeitpunkt t₁ die Mine M durch Fernsteuerung aktiviert werden, so betätigt der Benutzer die Taste A, über den Mikroprozessor 10 wird unter Berücksichtigung der Zeit t₁ der Uhr 13 und der durch die Codierparameter im Codespeicher 15 zu dieser Zeit t₁ vorbestimmten Codiervorschrift die Adresse A des Programmierspeichers 16 entsprechend codiert und über den Sender 17 zum Empfänger 22 der Mine M übertragen, hier werden nunmehr durch den Mikroprozessor 20 aus dem Codespeicher 25 die gleichen Codierparameter wie aus dem Codespeicher 15 ausgelesen und nach der so für die Zeit t₁ der Uhr 23 bestimmten gleichen Decodiervorschrift in der Decodierlogik 24 aus der übertragenen Information die Adresse A decodiert, die dann über den Mikroprozessor 20 aus dem Programmspeicher 26 den zugehörigen Steuerbefehl "Mine aktivieren" ausliest und der Zünd- und Sicherungseinrichtung 28 zuführt, durch die dann die Mine entsprechend aktiviert wird. Wird zu einem späteren Zeitpunkt t₂ beispielsweise die Deaktivierung der Mine M gewünscht und durch den Benutzer die Taste B betätigt, so wird über den Mikroprozessor 10 unter Berücksichtigung der Uhrzeit t₂ ein anderer Code als zum Zeitpunkt t₁ zufällig erzeugt, über die synchron mit der Uhr 13 arbeitende Uhr 23 kann jedoch wiederum in der Mine M die gleiche Decodiervorschrift erzeugt werden wie sie zum Codieren des Befehls im Fernbedienteil F im Zeitpunkt t₂ benutzt wurde. Durch diese beliebige zufällige zeitabhängige Änderung der jeweiligen Codiervorschrift kann ein Gegner nicht erkennen, welche codierten Befehle zur Minensteuerung übertragen werden, da sich diese laufend ändern, er hat also keine Möglichkeit, unbefugt in das Fernsteuersystem für Minen einzugreifen.

Neben einer zeitabhängigen Änderung der Codiervorschrift ist es auch möglich, jeweils gesteuert über die synchron arbeitenden Uhren 13, 23 die Sendefrequenz des Funksenders 17 und die entsprechende Empfangsfrequenz des Funkempfängers 22 nach einem durch den Mikroprozessor 10 bzw. 20 vorgegebenen Programm sprunghaft zu ändern oder zu verschiedenen für den Gegner nicht vorhersehbaren Zeiten zu senden und zu empfangen.

In dem gezeigten Ausführungsbeispiel ist sowohl im Programmierteil P als auch im Fernbedienungsteil F eine Uhr 3 bzw. 13 vorgesehen, dies ist bei abgesetzten Geräten nötig. Wenn die beiden Geräteteile P und F in einem Gerät zusammengefaßt sind ist natürlich nur eine einzige Uhr und auch nur ein einziger Mikroprozessor erforderlich. Eine andere Möglichkeit besteht darin, unmittelbar auf der Speicherkarte S eine entsprechende elektronische Zeitsteuereinrichtung in Form eines Mikrochips 4 anzubringen, dadurch werden getrennte Uhren 3 und 13 überflüssig, da über die Zeitsteuereinrichtung 4 bei eingesteckter Speicherkarte S auch die jeweilige momentane Zeit ausgelesen und beim Programmieren bzw. bei der Fernsteuerung entsprechend berücksichtigt werden kann.

Die Übertragung der Codierparameter vom Programmteil P zur Mine M bei der Programmierung erfolgt im dem gezeigten Ausführungsbeispiel vorzugsweise über die induktive Koppelvorrichtung 5, 27, die ein unbefugtes Abhören der Programmiervorschrift verhindert. Zu dieser Übertragung der Codierparameter wäre jedoch auch unmittelbar die für die Fernsteuerung vorgesehene Funkstrecke 17, 22 geeignet.

Die Uhren im Fernbediengerät und in der Mine müssen mit möglichst geringem Gangunterschied arbeiten, dazu können diese Uhren in gewissen Zeitintervallen, beispielsweise über Funk, nachsynchronisiert werden, je nach Güte der Uhren ist dies beispielsweise monatlich ausreichend.

Eine Möglichkeit zur Energieeinsparung in der Mine besteht darin, über die synchronen Uhren 13, 23 die stromverbrauchenden elektronischen Bauteile in der Mine M, insbesondere den Empfänger 22, den größten Teil der Zeit ausgeschaltet zu lassen und nur in vorbestimmten, im Mikroprozessor 10 bzw. 20 abgespeicherten Zeitintervallen, einzuschalten, also nur dann, wenn eine Übertragung notwendig ist. Auf diese Weise wird eine wesentlich längere Liegezeit für die Minen bei gleicher Leistungsfähigkeit der Empfangsanlage erreicht bzw. bei gleicher Liegezeit der Mine eine wesentliche Verbesserung der Empfangsanlage.

Um zu vermeiden, daß unautorisiertes Personal eine Programmierung bzw. Fernsteuerung ausführt, kann die Funktionsfähigkeit des Systems von dem Vergleich eines eingegebenen mit einem auf der herausnehmbaren Speicherkarte S gespeicherten Autorisierungscode abhängig gemacht werden.

## Patentansprüche

1. Fernsteuersystem für Minen (M)
mit einem Fernbediengerät (P,F), das einen Mikroprozessor (1,10), einen Programmspeicher (16) zum Speichern der Steuerbefehle für die Mine und einen Funksender (17) aufweist
und mit mindestens einer Mine (M), die einen Funkempfänger (22), einen Mikroprozessor (20) und einen dem Programmspeicher (16) des Fernbedienungsgerätes (P,F) entsprechenden Programmspeicher (26) aufweist,
wobei zur Fernsteuerung einer Mine (M) die Steuerbefehle im Fernbediengerät (P, F) nach einer Codiervorschrift codiert und entweder
a) unmittelbar als codierte Informationen
oder
b) als codierte Speicheradressen (A,B,C), unter welchen die jeweiligen Steuerbefehle im Programmspeicher (16,26) abgespeichert sind,
oder
c) als zufällig erzeugte Codewörter, die diesen Speicheradressen (A,B,C) zugeordnet sind vom Fernbediengerät (P,F) zur Mine (M) übertragen und dort nach Decodierung aus dem Programmspeicher (26) ausgelesen werden, dadurch **gekennzeichnet**, daß
sowohl in der Mine (M) als auch im Fernbediengerät (P,F) eine mit dem Mikroprozessor (1, 10 bzw. 20) zusammenwirkende Zeitsteuereinrichtung (3, 13, 23; 4, 23) vorgesehen ist,
im Fernbediengerät (P, F) ein Codespeicher (S, 15) mit zugehöriger Codierlogik (14) und in der Mine (M) ein Codierspeicher (25) mit zugehörigen Decodierlogik (24) vorgesehen ist
und beim Programmieren der Mine (M) in diese Codespeicher (S, 15, 25) jeweils die gleichen zufällig erzeugten Codierparameter gespeichert werden, durch die über die Codier- bzw. Decodierlogik (14 bzw. 24) im Fernbediengerät (P, F) bzw. in der Mine (M) jeweils die gleiche Codier- bzw. Decodiervorschrift erzeugbar ist,
wobei zur Fernsteuerung der Mine (M) bei der Erzeugung der Codier- bzw. Decodiervorschrift jeweils die durch die Zeitsteuereinrichtung (3, 13, 23; 4, 23) vorgegebene momentane Uhrzeit (T1, T2) berücksichtigt wird,
und über die Zeitsteuereinrichtungen (3, 13, 23; 4, 23) außerdem die Frequenz des Funksenders (17) und des Funkempfängers 22 nach einem durch den Mikroprozessor (10 bzw. 20) vorgegebenen Frequenzprogramm sprunghaft geändert wird (Frequency Hopping).

2. System nach Anspruch 1, dadurch **gekennzeichnet**, daß die jeweils zufällig erzeugten Codierparameter beim Programmieren der Mine (M) in einem Zufallsgenerator erzeugt werden.

3. System nach einem der vorhergehenden Ansprüche, dadurch **gekennzeichnet**, daß über die Zeitsteuereinrichtung die Sende/Empfangs-Zeiten im Fernbediengerät und in der Mine nach einem vorbestimmten Programm synchron geändert werden (time hopping).

4. System nach einem der vorhergehenden Ansprüche, dadurch **gekennzeichnet**, daß über die Zeitsteuereinrichtung die Stromversorgung der Mine (M) so gesteuert ist, daß mindestens die Baueinheiten mit großem Stromverbrauch nur während vorbestimmter Zeitintervalle eingeschaltet sind.

5. System nach einem der vorhergehenden Ansprüche, dadurch **gekennzeichnet**, daß das Fernbediengerät (F,P) aus einem Fernbedienteil (F) und einem Programmierteil (P) besteht, beide Teile eine Vorrichtung zur Aufnahme eines herausnehmbaren Codespeichers (S) aufweisen und das Fernbedienteil (F) und das Programmierteil (P) jeweils einen Mikroprozessor (1, 10) und eine Einrichtung zum Ein- und Auslesen der im eingesetzten Codespeicher (S) abgespeicherten Codierparameter aufweist, wobei im Programmierteil (P) und in der Mine (M) entsprechende Koppler (5, 27) zum Übertragen der Codierparameter vom Programmierteil (P) zur Mine (M) vorgesehen sind.

6. System nach Anspruch 5, dadurch **gekennzeichnet**, daß sowohl im Programmierteil (P) als auch im Fernbedienteil (F) eine gesonderte Zeitsteuereinrichtung (3, 13) eingebaut ist.

7. System nach Anspruch 5, dadurch **gekennzeichnet**, daß die Zeitsteuereinrichtung (4) für das Programmierteil (P) und das Fernbedienteil (F) in dem herausnehmbaren Codespeicher (S) eingebaut ist.

8. System nach einem der vorhergehenden Ansprüche, dadurch **gekennzeichnet**, daß die Zeitsteuereinrichtungen synchron betriebene Uhren sind.

9. System nach einem der vorhergehenden Ansprüche 1 bis 6, dadurch **gekennzeichnet**, daß die Zeitsteuereinrichtungen synchron gesteuerte elektronische Zähler sind.

10. System nach einem der vorhergehenden Ansprüche, dadurch **gekennzeichnet**, daß die Zeitsteuereinrichtungen der Mine und des Fernbediengerätes von außen synchronisierbar sind.

## Claims

1. Remote control system for mines (M), comprising a remote operating appliance (P. F), which has a microprocessor (1, 10), a programme store (16) for storing the control commands for the mine, and a radio transmitter (17), and comprising at least one mine (M), which has a radio receiver (22), a microprocessor (20) and a programme store (26) corresponding to the programme store (16) of the remote operating appliance (P, F),
wherein for the remote control of a mine (M) the control commands are coded in the remote operating appliance (P, F) according to a coding specification and are transmitted from the remote operating appliance (P, F) to the mine (M) either
a) directly as coded data or
b) as coded store addresses (A, B, C), under which the respective control commands are stored in the programme store (16, 26), or
c) as randomly generated code words, which are allocated to these store addresses (A, B, C)
and are read there from the programme store (26) after decoding,
characterised in that both in the mine (M) and in the remote operating appliance (P, F) a time control device (3, 13, 23; 4, 23) co-operating with the microprocessor (1, 10 and 20 respectively) is provided,
in the remote control appliance (P, F) a coding store (S, 15) with associated coding logic (14) is provided, and in the mine (M) a coding store (25) with the associated decoding logic (24) is provided.
and upon programming of the mine (M) the same randomly generated coding parameters in each case are stored in the code store (S, 15, 25), by which parameters via the coding or decoding logic (14 and 24 respectively) in the remote operating appliance (P, F) or in the mine (M) respectively the same coding or decoding specification can be generated,
wherein for the remote control of the mine (M) with the generation of the coding or decoding specification the current clock time (T1, T2) specified respectively by the time control device (3, 13, 23; 4, 23) is taken into account,
and via the time control devices (3, 13, 23; 4, 23) furthermore the frequency of the radio transmitter (17) and of the radio receiver (22) is changed abruptly (frequency hopping) according to a frequency programme specified by the microprocessor (10 and 20 respectively).

2. System according to claim 1, characterised in that the respective randomly generated coding parameters are generated in a random generator on programming of the mine (M).

3. System according to one of the preceding claims, characterised in that via the time control device the transmission/receiving times are synchronously changed (time hopping) in the remote operating appliance and in the mine according to a predetermined programme.

4. System according to one of the preceding claims, characterised in that via the time control device the current supply of the mine (M) is so controlled that at least the structural units with a heavy current consumption are only switched on during predetermined time intervals.

5. System according to one of the preceding claims, characterised in that the remote operating appliance (F, P) consists of a remote operating part (F) and a programming part (P), both parts having a device for receiving a removable code store (S) and the remote operating part (F) and the programming part (P) each having a microprocessor (1, 10) and a device for inputting and reading the coding parameters stored in the code store (S) being used, wherein in the programming part (P) and in the mine (M) corresponding couplers (5, 27) are provided for transmitting the coding parameters from the programming part (P) to the mine (M).

6. System according to claim 5, characterised in that a separate time control device (3, 13) is incorporated both in the programming part (P) and in the remote operating part (F).

7. System according to claim 5, characterised in that the time control device (4) for the programming part (P) and the remote operating part (F) is incorporated in the removable code store (S).

8. System according to one of the preceding claims. characterised in that the time control devices are synchronously operated clocks.

9. System according to one of the preceding claims, characterised in that the time control devices are synchronously controlled electronic meters.

10. System according to one of the preceding claims, characterised in that the time control devices of the mine and of the remote operating appliance are synchronisable externally.

## Revendications

1. Système de télécommande de mine (M) comprenant :
• un appareil de télécommande (P, F) avec un microprocesseur (1, 10), une mémoire de programme (16) pour mémoriser les ordres pour la mine, et un émetteur radio (17), et
• au moins une mine (M) avec un récepteur radio (22), un microprocesseur (20) et une mémoire de programme (26) correspondant à la mémoire de programme (16) de l'appareil de télécommande (P, F), et
• pour la commande d'une mine (M) on code les ordres dans l'appareil de télécommande (P, F) selon une prescription de codage ou
a) directement comme information codée ou
b) comme adresse de mémoire codée (A, B, C) à laquelle on enregistre les ordres de commande respectifs dans la mémoire de programme (16, 26) ou
c) comme mots de code générés de manière aléatoire qui sont associés aux adresses de mémoire (A, B, C), on les transmet de l'appareil de télécommande (P, F) à la mine (M) et dans celle-ci, après décodage, on les extrait de la mémoire de programme (26),
caractérisé en ce que
• à la fois dans la mine (M) et dans l'appareil de télécommande (P, F), on a une installation de commande de temps (3, 13, 23 ; 4, 23) coopérant avec le microprocesseur (1, 10 ou 20),
• dans l'appareil de télécommande (P, F) on a une mémoire de code (S, 15) avec une logique de code appropriée (14) et dans la mine (M) une mémoire de code (25) avec la logique de décodage correspondante (24),
• pour la programmation de la mine (M) dans cette mémoire de code (S, 15, 25) on enregistre chaque fois les mêmes paramètres de code générés de manière aléatoire par lesquels, avec la logique de codage et de décodage (14 et 24) dans l'appareil de télécommande (P, F) ou dans la mine (M) on génère chaque fois la même prescription de codage ou de décodage, et
• pour la télécommande de la mine (M), pour la génération de la prescription de codage ou de décodage chaque fois par l'installation de commande dans le temps (3, 13, 23 ; 4, 23), on tient compte du temps d'horloge instantané prédéterminé (T1, T2), et
• par les installations de commande de temps (3, 13, 23 ;4, 23), on modifie en outre par sauts la fréquence de l'émetteur radio (17) et du récepteur radio (22), selon un programme de fréquences prédéterminé par le microprocesseur (10 ou 20) (sauts de fréquence).

2. Système selon la revendication 1,
caractérisé en ce que
les paramètres de code générés chaque fois de manière aléatoire pour la programmation de la mine (M) sont générés par un générateur aléatoire.

3. Système selon l'une des revendications précédentes,
caractérisé en ce que
l'installation de commande de temps modifie les temps d'émission/réception dans l'appareil de télécommande et dans la mine selon un programme prédéterminé et de manière synchrone (saut de temps).

4. Système selon l'une quelconque des revendications précédentes,
caractérisé en ce que
l'installation de commande de temps commande l'alimentation électrique de la mine (M) pour qu'au moins les composants utilisant le plus de courant ne restent branchés que pendant des intervalles de temps prédéterminés.

5. Système selon l'une quelconque des revendications précédentes,
caractérisé en ce que
l'appareil de télécommande (F, P) se compose d'une partie de télécommande (F) et d'une partie de programme (P), les deux parties ayant un dispositif pour recevoir une mémoire de code (S) extractible, tandis que la partie de télécommande (F) et la partie de programme (P) ont chaque fois un microprocesseur (1, 10) et une installation pour enregistrer et lire les paramètres de code de la mémoire de code (S), la partie de programme (P) et la mine (M) ayant des coupleurs appropriés (5, 27) pour transmettre les paramètres de code de la partie de programme (P) vers la mine (M).

6. Mine selon la revendication 5,
caractérisée par
une installation de commande de temps (3, 13) particulière montée à la fois dans la partie de programme (P) et dans la partie de télécommande (F).

7. Mine selon la revendication 5,
caractérisée en ce que
l'installation de commande de temps (4) pour la partie de programme (P) et pour la partie de télécommande (F) est montée dans la mémoire de code (S) extractible.

8. Mine selon l'une quelconque des revendications précédentes,
caractérisée en ce que
des installations de commande de temps sont des horloges fonctionnant en synchronisme.

9. Mine selon l'une quelconque des revendications 1 à 6,
caractérisée en ce que
les installations de commande de temps sont des compteurs électroniques commandés en synchronisme.

10. Mine selon l'une quelconque des revendications précédentes,
caractérisée en ce que
les installations de commande de temps de la mine et de l'appareil de télécommande peuvent être synchronisés à partir de l'extérieur.
